# EUROPÄISCHE PATENTSCHRIFT

(11) **EP 0 390 736 B1**
(45) Veröffentlichungstag und Bekanntmachung des Hinweises auf die Patenterteilung: **22.06.1994**
(21) Anmeldenummer: 90810206.4
(22) Anmeldetag: 14.03.1990
(51) Int. Cl.: B65H 29/68, B65H 29/40, B41F 13/56

(54) **Vorrichtung zur Verminderung der Aufprallgeschwindigkeit von Druckprodukten im Grund eines Auslegeschaufelrades von Druckmaschinen**
Device for the reduction of the barrier impact speed of printing products in the ground of a paddle-wheel
Dispositif de réduction de la vitesse d'impact des imprimés dans le fond d'une roue à aubes

(30) Priorität: 30.03.1989 DE 3910333
(43) Veröffentlichungstag der Anmeldung: 03.10.1990
(73) Patentinhaber: Maschinenfabrik Wifag, CH-3001 Bern (CH)
(72) Erfinder: Ertavi, Tibor, Ing. HTL, CH-3422 Kirchberg (CH); Bürki, Jürg, Ing. HTL, CH-3134 Burgistein (CH)

(56) Entgegenhaltungen:
- DE-A- 2 637 365
- DE-A- 3 406 069
- DE-A- 3 827 701
- DE-B- 2 541 502
- US-A- 1 949 152

## Beschreibung

Die Erfindung betrifft eine Vorrichtung zur Verminderung der Aufprallgeschwindigkeit von Druckprodukten im Grund eines Auslegeschaufelrades von Druckmaschinen nach dem Oberbegriff des Anspruchs 1.

Eine derartige Vorrichtung ist aus der DE-A-34 06 069 bekannt. Hierbei sind Nockenscheiben auf um die Schaufelradachse drehbar gelagerten doppelhebelartigen Armen jeweils zwischen den Schaufelradscheiben angeordnet. In Wirkverbindung mit den Nockenscheiben sind Ringe auf einer drehbaren Welle angebracht. Diese Welle ist in einem das Auslegeschaufelrad umschliessenden Rahmen gelagert, der zusammen mit den doppelhebelartigen Armen um die Auslegeschaufelradachse über eine Stelleinrichtung verstellbar ist. Diese Verstellung dient dazu, bei einer Umstellung der Produktion auf ein Produkt mit einem anderen Format, was sich im Auslegeschaufelrad in Form von unterschiedlichen Produktlängen auswirkt, zu gewährleisten, das Produkt am nachlaufenden Ende und vor dem Auftreffen im Schaufelgrund zu erfassen und abzubremsen. Mit der in dieser Vorrichtung angewandten Antriebskonfiguration ist es erforderlich, die Nockenscheiben in der neuen Lage zusätzlich einzujustieren. Dieses zusätzliche Einjustieren der Nockenscheiben erschwert eine Verstellung im Lauf der Maschine und eine Automatisierung der Verstellung.

Die Aufgabe der Erfindung besteht nun darin, eine Vorrichtung zur Verminderung der Aufprallgeschwindigkeit von Druckprodukten im Grund eines Auslegeschaufelrades zu schaffen, die ein einfaches Verstellen auch bei laufender Maschine auf unterschiedliche Formatlängen der Druckprodukte ermöglicht, und bei der die Lage der Nockenscheiben bezüglich der Druckprodukte für jede Stellung optimal ist.

Die Aufgabe ist erfindungsgemäss durch die Merkmale des Anspruchs 1 gelöst.

Bei dem vom Falzapparat ins Auslegeschaufelrad angelieferten Druckprodukte ist die Lage der vorlaufenden Kante bezüglich des Auslegeschaufelrades unabhängig von der Druckproduktelänge immer gleich. Mit der erfindungsgemässen Vorrichtung wird erreicht, dass bei der Einstellung der Lage der Nockenscheiben, die ja auf das nachlaufende Ende des Druckproduktes, das von der Länge des Druckproduktes abhängt, ausgerichtet sein müssen, die Stellung der Nocken bezüglich der Druckprodukte immer optimal bleibt. Ausgehend von einer eingestellten Lage der Nockenscheiben, in welcher eine der Nocken gegen die Achse des Auslegeschaufelrades gerichtet ist, ist bei Verstellung der Lage der Nockenscheiben bei stillstehender Maschine diese Nocke immer gegen die Achse des Auslegeschaufelrades gerichtet. Dies wird durch die praktische Uebereinstimmung der Verhältnisse von Wirklänge des Hebels zur Wirklänge des Schwenkhebels und von Uebersetzung i (Antriebselements zu Nockenscheibenwelle) zu i-1 erfüllt.

Vorteilhafte Abmessungen für Hebellängen und Antriebsübersetzung bestehen bei einer Verhältniszahl in der Grössenordnung von zwei. Hierbei entstehen keine übermässig grossen Schwenkwinkel für die Hebel und auch die Antriebselemente weisen keine überdimensionale Abmessungen auf.

In vorteilhafter Weise wird die Längsführung für den Schwenkhebel auf der Verbindungsgeraden zwischen der Achse des Auslegeschaufelrades und der Nockenscheibenwelle angeordnet, wenn sich die Nockenscheiben in der Mitte ihres Verstellbereiches befinden. Auch die Längsführungen für den Zapfen des Schwenkhebels sind so angeordnet, dass sich der Zapfen in der genannten Geraden bewegt. Damit wird ein symmetrisches Verhalten erreicht für die Einstellung sowohl für die Druckprodukte mit geringster Länge als auch für Druckprodukte mit grösster Länge.

Eine weitere vorteilhafte Gestaltung der Vorrichtung besteht darin, dass die beidseits des Auslegeschaufelrads angeordneten Hebel gegenüber der Nockenscheiben über das Auslegeschaufelrad hinaus verlängert und mit einem Steg miteinander verbunden sind. Ebenfalls mit diesem Steg verbunden werden können die die Rolle tragenden Rollenhebel, die zwischen den scheibenförmigen Schaufelpartien des Auslegeschaufelrades auf dessen Achse schwenkbar gelagert sind, und deren Rollen, die in Zusammenarbeit mit den Nockenscheiben die Druckproduktebremse bilden, gegenüber den Nockenscheiben ihre Lage auch bei einer Verstellung beibehalten.

Ein Ausführungsbeispiel der erfindungsgemässen Vorrichtung wird anhand der Zeichnung nachfolgend beschrieben.

Es zeigt:
- Fig. 1: eine schematische Ansicht der Vorrichtung in der Mittellage
- Fig. 2: eine schematische Ansicht der Vorrichtung in der Stellung für kurze Druckprodukte
- Fig. 3: eine schematische Ansicht der Vorrichtung in der Stellung für lange Druckprodukte
- Fig. 4: ein Schnitt nach der Linie IV - IV in Fig. 1

Das Auslegeschaufelrad 1 ist nach den Fig. 1 bis Fig. 3 um Achse 2 drehbar und wird in Richtung des Pfeils 3 angetrieben. Am Umfang des Auslegeschaufelrades 1 sind die Schaufeln 4 angebracht, die Taschen 5 bilden, in welche die vom Falzapparat angelieferten Druckprodukte 6 eingesteckt werden, um dann in Schuppenform ausgelegt zu werden.

Um die Achse 2 sind die Hebel 7 beidseits des Auslegeschaufelrades 1 schwenkbar gelagert. Eine Welle 8, auf welcher die Nockenscheiben 9 sitzen, ist in den Hebeln 7 drehbar gelagert. Jede Nockenscheibe 9 ist mit Nocken 10 ausgerüstet. Die Welle 8 ist mit einem Zahnriemenrad 11 ausgerüstet, welches über einen Zahnriemen 12 in Richtung des Pfeils 21 angetrieben ist. An die Welle 8 ist ein Schwenkhebel 13 mit einem Ende 14 angelenkt. Im anderen Ende 15 steckt ein Zapfen 16. Auf diesem Zapfen 16 ist ein Antriebselement 17, als Zahnriemenrad ausgebildet, drehbar gelagert, das den Zahnriemen 12 antreibt. Der Zapfen 16 ist durch Längsführungen 18 (Fig. 4) geführt, welche erlauben, dass sich der Zapfen 16 in radialer Richtung zum Auslegeschaufelrad 1 hin und her bewegen kann. Das Zahnriemenrad 17 ist über eine Kupplung 19 (Fig. 4) mit einer maschinengestellfesten Antriebseinrichtung 20 verbunden. Die Antriebseinrichtung 20 ist in bekannter Weise an den Maschinenantrieb gekoppelt.

Die Nockenscheiben 9 wirken mit Rollen 22 zusammen. Die Rollen 22 sind zwischen den scheibenförmigen Schaufelpartien 23 (Fig. 4) angeordnet und werden jede einzeln über einen Antrieb 24 in Drehung versetzt.

Die Druckprodukte 6 gelangen im Takt mit dem Auslegeschaufelrad 1 in die von den Schaufeln 4 gebildeten Taschen 5. Der Zeitpunkt, bei welchem das Druckprodukt 6 in die Tasche 5 eintaucht, bleibt für die Vorderkante 25 des Druckprodukts 6, unabhängig von dessen Länge, immer gleich. Die mit grosser Geschwindigkeit in das Auslegeschaufelrad 1 einfahrenden Druckprodukte 6 werden zwischen Nockenscheibe 9 und Rolle 22 durch den eintreffenden Nocken 10 an ihrem nachlaufenden Ende 26 kurzzeitig festgehalten, abgebremst, vom Nocken 10 wieder losgelassen und erreichen unmittelbar nach dem Loslassen mit reduzierter Geschwindigkeit den Grund 27 der Tasche 5, wo sie auf die endgültige Geschwindigkeit, mit welcher das Auslegeschaufelrad 1 angetrieben ist, abgebremst werden. Da die letzte Geschwindigkeitsdifferenz nur noch klein ist, erreichen die Druckprodukte 6 den Grund 27 der Tasche 5 ohne Schaden zu nehmen und ohne Zurückprallen, was dann eine perfekte Schuppenauslage ermöglicht.

Fig. 1 zeigt die Lage der Nockenscheiben 9 für ein Druckprodukt 6 mittlerer Länge.

In Fig. 2 ist, bei gleicher Lage des Auslegeschaufelrades 1 wie in Fig. 1, die Stellung der Nockenscheiben 9 für ein Druckprodukt 6 mit kleinster Länge dargestellt. Um ein optimales Abbremsen des Druckproduktes 6 zu gewährleisten, werden die Nockenscheiben 9 mit den zugehörigen Rollen 22 in die dargestellte Lage geschwenkt. Durch die erfindungsgemässe Gestaltung wird erreicht, dass die Nocken 10 in der optimalen Lage bezüglich des nachlaufenden Endes 26 des kurzen Druckprodukts 6 bleiben. Bei dieser Einstellung erfolgt ein Verschieben des Zapfens 16 entlang der Längsführungen 18 in radialer Richtung zum Auslegeschaufelrad 1. Durch die gewählten Abmessungen werden die Nockenscheiben 9 etwas zurückgedreht, d.h. der im Eingriff dargestellte Nokken 10 zeigt immer gegen die Achse 2 des Auslegeschaufelrades.

In Fig. 3 ist wiederum bei derselben Lage des Auslegeschaufelrades 1 die Stellung der Nockenscheiben 9 für ein Druckprodukt 6 mit grösster Länge aufgezeigt. Wegen der Symmetrie zur Mittelstellung ist das Verhalten genau umgekehrt zur in Fig. 2 dargestellten Situation.

In der Seitenwand 28, ersichtlich in Fig. 4, ist die Achse 2 des Auslegeschaufelrades 1 im Lager 29 gehalten. Ein schematisch dargestellter Antrieb 30 versetzt das Auslegeschaufelrad 1 in Drehung. Beidseits des Auslegeschaufelrades 1 sind die Hebel 7 schwenkbar um die Achse 2 angeordnet, in Fig. 4 ist nur eine Seite dargestellt. Die Welle 8 ist durch Lager 31 im Hebel 7 gehalten. Der Schwenkhebel 13 sitzt mit seinem einen Ende 14 auf einer Lagerbüchse 32 und ist schwenkbar. Sein anderes Ende 15 ist mit dem Zapfen 16 versehen, der einerseits in den Längsführungen 18, die mit einem Bügel 33 an der Seitenwand 28 befestigt sind, geführt ist, andererseits das Zahriemenrad 17, das frei drehbar ist, trägt. Die Kupplung 19 verbindet das Zahnriemenrad 17 mit der maschinengestellfesten Antriebseinrichtung 20. Die Kupplung 19 kann Drehbewegungen von versetzten Wellen synchron übertragen.

Die Hebel 7 sind an der der Welle 8 gegenüberliegenden Seite über das Auslegeschaufelrad 1 hinaus verlängert. Ein Steg 34 verbindet die beiden Hebel 7. An diesem Steg 34 sind zwischen den scheibenförmigen Schaufelpartien 23, 23′ die Rollenhebel 35 befestigt, die die Rollen 22 tragen und ebenfalls um die Achse 2 schwenkbar sind. Dadurch bilden Nockenscheiben 9 und Rollen 22 eine Einheit, unabhängig von der Stellung, die sie einnehmen. Jede der Rollen 22 ist separat durch eine Antriebseinheit 36 angetrieben, abgestimmt auf die Drehung der Nockenscheiben 9.

Die Schwenkung der Hebel 7 um die Achse 2 des Auslegeschaufelrades erfolgt durch nicht dargestellte, bekannte Mittel, welche sowohl automatisch als auch von Hand betätigbar sind. Die Schwenkung kann bei laufender Maschine oder bei Stillstand erfolgen.

## Patentansprüche

1. Vorrichtung zur Verminderung der Aufprallgeschwindigkeit von Druckprodukten im Grund eines Auslegeschaufelrades im Falzapparat einer Rotationsdruckmaschine
- mit rotierend angetriebenen Nockenscheiben (9), die mit Rollen (22) in Wirkverbindung stehen,
- je ein Nockenscheiben-Rollen-Paar ist im Zwischenbereich von scheibenförmigen Schaufelpartien des Auslegeschaufelrades (1) angeordnet,
- die Nockenscheiben-Rollen-Paare sind gemeinsam auf die entsprechende Länge der Druckprodukte einstellbar,
gekennzeichnet durch die folgenden Merkmale:
- die Nockenscheiben (9) sitzen auf einer gemeinsamen Welle (8), welche drehbar auf mindestens einem Hebel (7) gelagert ist, der ausserhalb des Auslegeschaufelrades (1) angeordnet ist und um dessen Achse (2) schwenkbar ist
- auf der Nockenscheibenwelle (8) ist ein Schwenkhebel (13) mit einem Ende (14) schwenkbar angeordnet, dessen anderes Ende (15) mit einem fest sitzenden Zapfen (16) ausgerüstet ist.
- der Zapfen (16) ist zwischen maschinengestellfesten Längsführungen (18) geführt
- der Antrieb der Welle (8) erfolgt mit einem Uebersetzungsverhältnis i von einem Antriebselement (17) aus, welches am Zapfen (16) des Schwenkhebels (13) angeordnet ist
- die Wirklänge des Hebels (7) verhält sich zur Wirklänge des Schwenkhebels (13) praktisch gleich wie das Uebersetzungsverhältnis i zu i-1.

2. Vorrichtung nach Anspruch 1. dadurch gekennzeichnet, dass in der Mittellage des Verstellbereiches der Hebel (7) die Längsführung (18) auf einer Verbindungsgeraden der Achse (2) des Auslegeschaufelrades (1) und der Nockenscheibenwelle (8) liegt und die Führung des Zapfens (16) radial zum Auslegeschaufelrad (1) erfolgt.

3. Vorrichtung nach Anspruch 1 oder 2, dadurch gekennzeichnet, dass das Antriebselement (17) auf dem Zapfen (16) mit einer maschinengestellfesten Antriebseinrichtung (20) über eine Kupplung (19) für versetzte Wellen verbunden ist.

4. Vorrichtung nach einem der Ansprüche 1 bis 3, dadurch gekennzeichnet, dass das Antriebselement (17) ein auf dem Zapfen (16) drehbar gelagertes Zahnriemenrad ist, das an die Kupplung (19) angekoppelt ist und das über einen Zahnriemen (12) mit einem auf der Nockenscheibenwelle (8) angebrachten zweiten Zahnriemenrad (11) verbunden ist.

5. Vorrichtung nach einem der Ansprüche 1 bis 4, dadurch gekennzeichnet, dass die Wirklänge des Schwenkhebels (13) die Hälfte der Wirklänge des Hebels (7) beträgt und der Durchmesser des am Zapfen (16) drehbar gelagerten Zahnriemenrad (17) die Hälfte des Durchmessers des auf der Nockenscheibenwelle (8) angebrachten zweiten Zahnriemenrades (11) beträgt.

6. Vorrichtung nach einem der Ansprüche 1 bis 5, dadurch gekennzeichnet, dass die Hebel (7) über die Schwenkachse (2) hinaus derart verlängert sind, dass sie ausserhalb des Auslegeschaufelrades (1) durch einen Steg (34) miteinander verbunden sind, dass zwischen den scheibenförmigen Schaufelpartien (23) des Auslegeschaufelrades (1) die Rollen tragende Rollenhebel (35) um die Achse (2) des Auslegeschaufelrades (1) schwenkbar angeordnet sind, die ebenfalls mit dem Steg (34) verbunden sind.

## Claims

1. A device to reduce the impact speed of printed products at the base of a fly in the folder of a rotary press:
- with cam discs (9), driven so as to rotate, in active connection with rollers (22);
- each cam disc-roller pair being arranged in the intermediate regions of disc-shaped paddle portions of the fly (1);
- the cam disc-roller pairs being commonly adjustable to the corresponding length of the printed products;
**characterised by** the following features:
- the cam discs (9) are positioned on a common spindle (8) rotatably mounted on at least one lever (7) which is arranged outside the fly (1) and is pivotable about the shaft (2) thereof;
- a pivoted lever (13) is arranged on the cam disc spindle (8), with one end (14) pivotably arranged and the other end (15) equipped with a securely positioned pin (16);
- the pin (16) is guided between longitudinal guides (18) secured on the machine frame;
- drive of the spindle (8) takes place with a transmission ratio i on the basis of a drive member (17) arranged on the pin (16) of the pivoted lever (13);
- the active length of the lever (7) in relation to the active length of the pivoted lever (13) is practically the same as the transmission ratio i to i-1.

2. A device in accordance with claim 1, **characterised in that** in the central position of the adjustment range of the levers (7), the longitudinal guide (18) is positioned along a straight line connecting the shaft (2) of the fly (1) to the cam disc spindle (8), and the pin (16) is guided radially to the fly (1).

3. A device in accordance with claim 1 or 2, **characterised in that** the drive member (17) on the pin (16) is connected, via a coupling (19) for offset shafts, to a drive device (20) secured to the machine frame.

4. A device in accordance with one of claims 1 to 3, **characterised in** **that** the drive member (17) is a synchronous belt pulley rotatably mounted on the pin (16), linked to the coupling (19) and connected via a synchronous belt (12) to a second synchronous belt pulley (11) positioned on the cam disc spindle (8).

5. A device in accordance with one of claims 1 to 4, **characterised in** **that** the active length of the pivoted lever (13) is half the active length of the lever (7), and the diameter of the synchronous belt pulley (17) rotatably mounted on the pin (16) is half the diameter of the second synchronous belt pulley (11) positioned on the cam disc spindle (8).

6. A device in accordance with one of claims 1 to 5, **characterised in** **that** the levers (7) are extended beyond the pivoting shaft (2) in such a manner that they are connected to one another via a cross-piece (34) outside the fly (1), and the roller levers (35) supporting the rollers are arranged between the disc-shaped paddle portions (23) of the fly (1), so as to be pivotable about the shaft (2) of the fly (1), and are also connected to the cross-piece (34).

## Revendications

1. Dispositif pour réduire la vitesse d'impact des imprimés au fond des godets d'une roue à godets de sortie dans la machine de pliage d'une presse rotative d'imprimerie,
- comportant des plateaux à cames (9) entraînés en rotation et coopérant avec des galets (22),
- chaque système formé par un plateau à cames avec le galet associé étant disposé dans l'espace compris entre les flasques en forme de disques de la roue à godets de sortie (1),
- les systèmes constitués chacun par un plateau à cames avec son galet associé pouvant être réglés ensemble en position pour être adaptés à la longueur correspondante des imprimés,
caractérisé par les particularités suivantes :
- les plateaux à cames (9) sont fixés sur un arbre commun (8), monté de manière pivotante sur au moins un levier (7) qui est disposé à l'extérieur de la roue à godets (1) et qui peut pivoter autour de l'axe (2) de cette roue,
- sur l'arbre (8) des plateaux à cames est articulé par l'une de ses extrémités (14) un levier oscillant (13) dont l'autre extrémité (15) porte un tourillon (16) claveté sur celle-ci,
- le tourillon (16) est guidé entre deux glissières (18) fixées au bâti de la machine,
- l'entraînement de l'arbre (8) est assuré avec un rapport de transmission i par un organe d'entraînement (17) qui est disposé sur le tourillon (16) du levier oscillant (13),
- le quotient de la longueur utile du levier (7) divisée par la longueur utile du levier oscillant (13) est pratiquement égal au quotient du rapport de transmission i divisé par i-1.

2. Dispositif selon la revendication 1, caractérisé en ce que, dans la position moyenne de la plage de réglage des leviers (7), la glissière de guidage (18) se trouve sur une droite allant de l'axe (2) de la roue à godets de sortie (1) à l'arbre (8) du plateau à cames, le guidage du tourillon (16) s'effectuant dans une direction radiale par rapport à la roue à godets de sortie (1).

3. Dispositif selon la revendication 1 ou 2, caractérisé en ce que l'organe d'entraînement (17) disposé sur le tourillon (16) est relié à un système moteur (20) fixé au bâti de la machine, par l'intermédiaire d'un accouplement (19) pour arbres déportés.

4. Dispositif selon l'une des revendications 1 à 3, caractérisé en ce que l'organe d'entraînement (17) est constitué par une poulie pour courroie crantée, montée libre en rotation sur le tourillon (16), cette poulie étant associée à l'accouplement (19) et reliée par une courroie crantée (12) à une deuxième poulie (11) pour courroie crantée fixée sur l'arbre (8) du plateau à cames.

5. Dispositif selon l'une des revendications 1 à 4, caractérisé en ce que la longueur utile du levier oscillant (13) est égale à la moitié de la longueur utile du levier (7), et en ce que le diamètre de la poulie (17) pour courroie crantée qui est montée folle sur le tourillon (16) est égal à la moitié du diamètre de la deuxième poulie (11) pour courroie crantée qui est fixée sur l'arbre (8) du plateau à cames.

6. Dispositif selon l'une des revendications 1 à 5, caractérisé en ce que les leviers (7) sont prolongés au-delà de leur axe de pivotement, pour permettre de les relier l'un à l'autre par une traverse (34) en-dehors de la roue à godets de sortie (1), et en ce que les leviers (35) qui portent les galets (22) sont disposés entre les flasques (23) en forme de disques de la roue à godets de sortie (1), et articulés sur l'axe (2) de la roue à godets de sortie (1), ces leviers (35) étant également reliés à la traverse (34).
